# EUROPÄISCHE PATENTSCHRIFT

(11) **EP 1 588 027 B1**
(45) Veröffentlichungstag und Bekanntmachung des Hinweises auf die Patenterteilung: **01.09.2010**
(21) Anmeldenummer: 03780118.0
(22) Anmeldetag: 04.12.2003
(51) Int. Cl.: F01L 13/00, F01L 1/26

(54) **HYDRAULISCHER MITNEHMERKIPPHEBEL**
HYDRAULIC CARRIER ROCKER ARM
CULBUTEUR D'ENTRAINEMENT HYDRAULIQUE

(30) Priorität: 30.01.2003 DE 10303567
(43) Veröffentlichungstag der Anmeldung: 26.10.2005
(73) Patentinhaber: Daimler AG, 70327 Stuttgart (DE)
(72) Erfinder: ALBAT, Rainer, 70736 Fellbach (DE); MEYER, Uwe, 70439 Stuttgart (DE)
(74) Vertreter: JENSEN & SON
(86) Internationale Anmeldenummer: PCT/EP2003/013687
(87) Internationale Veröffentlichungsnummer: WO 2004/067923

(56) Entgegenhaltungen:
- DE-A- 19 729 198
- DE-C- 4 025 569
- US-B1- 6 257 201

## Beschreibung

Die Erfindung bezieht sich auf einen Ventilantrieb für Kolben-Brennkraftmaschinen mit mindestens einer Steuernocke, einer Zusatznocke, einem ersten Kipphebel und einem zweiten Kipphebel, die auf einer Kipphebelwelle schwenkbar gelagert sind, wobei der erste Kipphebel mit mindestens einem ersten Zylinderventil in Wirkkontakt steht, zumindest die Zusatznocke mit dem zweiten Kipphebel in Wirkkontakt steht und der zweite Kipphebel über ein Stellelement mit dem ersten Kipphebel in Kraftfluss bringbar ist.

Es ist bereits eine Bremsvorrichtung mit 1 einem nockengetriebenen Auslassventil aus den DE 15 26 485 und US 6 257 201 bekannt. Hierbei ist neben einer üblichen Kipphebel-Nockenanordnung eine Hilfsdrehnockeneinrichtung mit einem hydraulisch betätigten Verriegelungskolben vorgesehen, die durch Ansteuern des innerhalb des Kipphebels angeordneten Verriegelungskolbens den Kraftfluss zwischen einer Hilfsnocke und dem Kipphebel gewährleistet.

Aus der Druckschrift: Impressum, HONDA Deutschland GmbH, Öffentlichkeitsarbeit, ist auf Seite 12 eine Kipphebel-Nockenanordnung mit einer ersten Steuernocke und einer zweiten Steuernocke gezeigt. Die Steuernocken stehen jeweils über einen auf einer Kipphebelwelle schwenkbar gelagerten Kipphebel mit einem Zylinderventil in Wirkverbindung. Einer Zusatz-Steuernocke ist ein weiterer Kipphebel zugeordnet, der über ein steuerndes Stellelement mit den Kipphebeln formschlüssig verbindbar ist. Das Stellelement wird dabei axial zur Kipphebelachse bewegt.

Der Erfindung liegt die Aufgabe zugrunde, einen Ventilantrieb derart auszubilden und anzuordnen, dass eine flexible Ansteuerung eines Motorventils gewährleistet ist.

Gelöst wird die Aufgabe erfindungsgemäß dadurch, dass die Steuernocke mit dem zweiten Kipphebel in Wirkkontakt steht. Hierdurch wird erreicht, dass nur der zweite Kipphebel mit der Steuernocke und der Zusatznocke bzw. mit dem Steuertrieb in Wirkkontakt zu bringen ist. Die Steuernocke und die Zusatznocke sind hierbei auf einer gemeinsamen Nockenbahn angeordnet, wodurch insgesamt der Steuertrieb konstruktiv vereinfacht ist. Wirkkontakt bedeutet, dass neben einem möglichen Schmiermittelfilm und/oder einem Spielausgleichselement ein unmittelbarer Kontakt zwischen den jeweiligen Getriebeteilen besteht. Außerdem kann ein auf dem erfindungsgemäßen Ventilantrieb basierendes Bremssystem auch bei neueren Motorkonstruktionen realisiert werden. Eine Konstantdrossel ist nicht mehr notwendig. Neben der einfachen Ausführung ist der Bauraum optimal ausgenutzt. Der erfindungsgemäße Ventilantrieb ist auch bei unten und oben liegenden Nockenwellen einsetzbar.

Hierzu ist es vorteilhaft, dass das Stellelement eine Sperrrichtung aufweist, die der Richtung einer zwischen dem ersten Kipphebel und dem zweiten Kipphebel wirkenden Sperrkraft entspricht und die Sperrrichtung mit Bezug zu einer Mittelachse der Kipphebelwelle senkrecht und mit Abstand zu dieser angeordnet ist. Aufgrund des Abstandes der Sperrrichtung bzw. der Sperrkraft zur Mittelachse der Kipphebelwelle ist ein Hebel realisierbar, der entsprechend der aufzubringenden Steuerkräfte optimal ausgelegt werden kann. Die Verstellwege des Stellelements sind proportional zum Abstand zur Mittelachse und somit mit dem Abstand zur Mittelachse ebenfalls veränderbar.

Eine zusätzliche Möglichkeit ist gemäß einer Weiterbildung, dass zwischen dem ersten Kipphebel und dem zweiten Kipphebel ein mit Bezug zu einer Schwenkbewegung auf der Kipphebelwelle durch das Stellelement einstellbarer Leerwinkel α vorgesehen ist. Mit der Einstellbarkeit des Leerwinkels α ist der durch die Steuernocken bzw. Hilfsnocken generierte Steuerweg der Zylinderwege einstellbar bzw. veränderbar. Bei einem Leerwinkel von α = 0° folgt der erste Kipphebel dem zweiten Kipphebel, wobei durch Vergrößerung des Leerwinkels α zum einen ein zeitlicher Verzug der Stellbewegung des ersten Kipphebels und zum andern eine Begrenzung des gesamten Stellwinkels des ersten Kipphebels erfolgt.

Ferner ist es vorteilhaft, dass das Stellelement als bewegbarer Kolben ausgebildet und mit einer Steuerleitung sowie einem Steuerventil für Druckmittel verbunden ist. Die Ausbildung des Stellelements als hydraulisch betätigter Kolben gewährleistet eine einfache und verschleißfreie Ansteuerung.

Vorteilhaft ist es hierzu auch, dass die Steuerleitung ein Rückschlagventil aufweist, dem eine Bypassleitung zugeordnet ist. Durch den Einsatz eines Rückschlagventils ist zum einen der Druckaufbau innerhalb der Steuerleitung bei geschlossenem Steuerventil gewährleistet. Zum anderen kann über die Bypassleitung bei Druckmittelverlust innerhalb der Steuerleitung Druckmittel nachfließen.

Gemäß einer bevorzugten Ausführungsform der erfindungsgemäßen Lösung ist schließlich vorgesehen, dass der Kolben innerhalb eines mit der Steuerleitung verbundenen Druckmittelzylinders bewegbar angeordnet ist und mit einer ersten Stirnseite gegen den ersten Kipphebel mittel- oder unmittelbar anlegbar ist. Bei geschlossenem Steuerventil wird eine Relativbewegung zwischen dem Kolben und dem Druckmittelzylinder verhindert, so dass die Stellbewegung des zweiten Kipphebels zumindest teilweise auf den ersten Kipphebel übertragen wird. Bei geöffnetem Steuerventil wird das Druckmittelvolumen des Druckmittelzylinders reduziert und der zweite Kipphebel führt bis zum Schließen des Steuerventils einen Leerweg aus, bei dem der erste Kipphebel in seiner Ruhestellung stehen bleibt.

Von besonderer Bedeutung ist für die vorliegende Erfindung, dass dem Kolben innerhalb des Druckmittelzylinders ein der Druckkraft des Druckmittels entgegenwirkendes Rückstellelement zugeordnet ist. Durch das Rückstellelement wird sofort nach dem Öffnen des Steuerventils die Rückstellbewegung des Kolbens eingeleitet und somit werden dynamische Druckstöße auf den ersten Kipphebel verhindert.

Im Zusammenhang mit der erfindungsgemäßen Ausbildung und Anordnung ist es von Vorteil, dassder erste Kipphebel auf der Kipphebelwelle oder auf dem zweiten Kipphebel schwenkbar gelagert ist. Dem Rückschlagventil ist eine nicht weiter dargestellte Bypassleitung zugeordnet, über die Druckmittel angesaugt wird. Vorteilhaft ist es ferner, dassder erste Kipphebel, das Stellelement und der zweite Kipphebel eine Baueinheit bilden.

Außerdem ist es vorteilhaft, dass wahlweise die Steuernocke mit dem ersten Kipphebel und die Zusatznocke nur mit dem zweiten Kipphebel in Wirkkontakt steht. Durch die direkte Ansteuerung des ersten Kipphebels würde nur der Bremsbetrieb über den zweiten Kipphebel und das Steuerelement umgesetzt. Neben den Zusatznocken könnte eine weitere Steuernocke im Bedarfsfall durch Aktivieren des Stellelements zum Einsatz kommen. Hiermit kann ein Motorsparbetrieb oder Motorhochleistungsbetrieb realisiert werden, der neben der üblichen Form der Steuernocke einer veränderten Form der Steuernocke bedarf.

Weitere Vorteile und Einzelheiten der Erfindung sind in den Patentansprüchen und in der Beschreibung erläutert und in den Figuren dargestellt.

Dabei zeigen:
- Fig. 1: eine schematische Darstellung des Ventilantriebs von oben mit erstem Kipphebel, zweitem Kipphebel und Stellelement;
- Fig. 2: eine schematische Darstellung des Ventilantriebs von der Seite mit erstem Kipphebel, zweitem Kipphebel sowie Steuernocke und Hilfsnocke;
- Fig. 3: eine Prinzipskizze des Kraftflusses zwischen erstem Kipphebel, zweitem Kipphebel, Steuernocke, Hilfsnocke und Zylinderventil.

Der Ventilantrieb 1 gemäß Figur 1 weist im Wesentlichen einen ersten Kipphebel 2.1 und einen zweiten Kipphebel 2.2 auf, die schwenkbar auf einer Kipphebelwelle 2 angeordnet sind. Dem ersten Kipphebel 2.1 sind ein erstes Zylinderventil 3.1 und ein zweites Zylinderventil 3.2 zugeordnet, die bei einer Schwenkbewegung des ersten Kipphebels 2.1 um die Kipphebelwelle 2 bzw. deren Mittelachse 2.3 betätigt werden.

Der erste Kipphebel 2.1 und der zweite Kipphebel 2.2 sind hierbei mit Bezug zur Mittelachse 2.3 der Kipphebelwelle 2 hintereinander angeordnet und über ein als Kolben ausgebildetes Stellelement 5 mechanisch koppelbar. Der Kolben 5 ist hierbei innerhalb eines Druckmittelzylinders 9 des zweiten Kipphebels 2.2 verschieblich gelagert. Der Druckmittelzylinder 9 steht über eine Steuerleitung 6 mit einem Steuerventil 7 sowie einem Rückschlagventil 8 in Wirkverbindung. Der Stellkolben 5 liegt mit seiner dem Druckmittelzylinder 9 gegenüberliegenden Stirnseite 5.1 gegen eine Anschlagfläche 5.2 des zweiten Kipphebels 2.2 an bzw. ist gegen diese anlegbar.

Gemäß Figur 1 würde bei geschlossenem Steuerventil 7 eine Betätigung des zweiten Kipphebels 2.2 durch einen Stößel 11 gemäß Figur 2 nach oben zu einer Mitnahme bzw. einer entsprechenden Schwenkbewegung des ersten Kipphebels 2.1 führen. Das im Druckmittelzylinder 9 befindliche Druckmittel könnte weder über das Rückschlagventil 8 noch über das geschlossene Steuerventil 7 abfließen, so dass die Haltestellung des Stellkolbens 5 gemäß Figur 1 gewährleistet ist. Zwischen dem Stellkolben 5 und dem zweiten Kipphebel 2.2 ist ein Rückstellelement 10 angeordnet. Das als Federelement ausgebildete Rückstellelement 10 gewährleistet eine Rückstellbewegung des Stellkolbens innerhalb des Druckmittelzylinders 9 bei geöffnetem Steuerventil 7. Die durch den Stößel 11 bzw. eine Steuernocke 4.1 und zwei Zusatznocken 4.2, 4.3 bzw. Hilfsnocken gemäß Figur 2 generierte Schwenkbewegung des zweiten Kipphebels 2.2 wird über den Stellkolben 5 bei geschlossenem Steuerventil 7 auf den ersten Kipphebel 2.1 und damit auf das erste Zylinderventil 3.1 und das zweite Zylinderventil 3.2 übertragen. Je nach Ansteuerung des Steuerventils 7 kann somit nur ein Teil der durch den zweiten Kipphebel 2.2 ausgeführten Schwenkbewegung auf den ersten Kipphebel 2.1 übertragen werden. Zum Beispiel könnte das Steuerventil 7 nach Durchlaufen des Schwenkdurchgangs, generiert durch die Steuernocke 4.1, geöffnet werden, so dass die durch die Hilfsnocke 4.2 und/oder die Hilfsnocke 4.3 generierte Schwenkbewegung lediglich von dem zweiten Kipphebel 2.2 ausgeführt wird und der erste Kipphebel 2.1 unbetätigt bleibt.

Die Steuernocke 4.1 und die Hilfsnocken 4.2, 4.3 gemäß Figur 2 sind auf einer Nockenbahn angeordnet, d.h. sie bilden gemeinsam eine Nocke. Die durch die Nocke bzw. den Stößel 11 generierte Hubbewegung wird über den zweiten Kipphebel 2.2 und den Stellkolben 5 auf den ersten Kipphebel 2.1 und somit auf das Zylinderventil 3.2 übertragen. Der innerhalb des Druckmittelzylinders 9 angeordnete Stellkolben 5 liegt hierbei an der Anschlagfläche 5.2 des ersten Kipphebels 2.1 an und nimmt diesen bei geschlossenem Steuerventil 7 mit.

Die Steuerleitung 6 ist hierbei zumindest teilweise innerhalb der Kipphebelwelle 2 angeordnet und führt von dieser aus zum Steuerventil 7 bzw. zum Rückschlagventil 8.

Das in Figur 3 dargestellte Prinzipschaubild des Kraftflusses zwischen den einzelnen Antriebsgliedern zeigt die Steuernocke 4.1, die Hilfsnocken 4.2, 4.3, den ersten Kipphebel 2.1, den zweiten Kipphebel 2.2, den Stellkolben 5 sowie die Zylinderventile 3.1, 3.2. Die dargestellten Verbindungslinien zwischen den einzelnen Antriebsgliedern stellen dabei die realisierbaren Formschlussverbindungen dar. Die Steuernocke 4.1 sowie die Hilfsnocken 4.2, 4.3 stehen unmittelbar mit dem zweiten Kipphebel 2.2 in Wirkkontakt. Der zweite Kipphebel 2.2 steht mit dem Druckmittelzylinder 9 und der Druckmittelzylinder 9 über den Stellkolben 5 mit dem ersten Kipphebel 2.1 in Wirkkontakt. Der erste Kipphebel 2.1 wiederum steht unmittelbar mit den Zylinderventilen 3.1, 3.2 in Wirkkontakt bzw. in Kraftschluss.

In einem nicht weiter ausgeführten, gestrichelt dargestellten Ausführungsbeispiel steht die Steuernocke 4.1 unmittelbar mit dem ersten Kipphebel 2.1 und dieser mit den Zylinderventilen 3.1, 3.2 in Wirkkontakt. Lediglich die Hilfsnocken 4.2, 4.3 stehen über den zweiten Kipphebel 2.2, den Druckmittelzylinder 9, den Steuerkolben 5 und den ersten Kipphebel 2.1 mit den Zylinderventilen 3.1, 3.2 in Wirkkontakt.

### Bezugszeichenliste

- 1: Ventilantrieb
- 2: Kipphebelwelle
- 2.1: erster Kipphebel
- 2.2: zweiter Kipphebel
- 2.3: Mittelachse
- 3.1: erstes Zylinderventil
- 3.2: zweites Zylinderventil
- 4.1: Steuernocke
- 4.2: Zusatznocke, Hilfsnocke
- 4.3: Zusatznocke, Hilfsnocke
- 5: Stellelement, Kolben
- 5.1: Stirnseite
- 5.2: Anschlagfläche
- 6: Steuerleitung
- 7: Steuerventil
- 8: Rückschlagventil
- 9: Druckmittelzylinder
- 10: Rückstellelement
- 11: Stößel

## Patentansprüche

1. Ventilantrieb (1) für Kolben-Brennkraftmaschinen mit mindestens einer Steuernocke (4.1), einer Zusatznocke (4.2), einem ersten Kipphebel (2.1) und einem zweiten Kipphebel (2.2), die auf einer Kipphebelwelle (2) schwenkbar gelagert sind, wobei der erste Kipphebel (2.1) mit mindestens einem ersten Zylinderventil (3.1) in Wirkkontakt steht, zumindest die Zusatznocke (4.2) mit dem zweiten Kipphebel (2.2) in Wirkkontakt steht und der zweite Kipphebel (2.2) über ein Stellelement (5) mit dem ersten Kipphebel (2.1) in Kraftfluss bringbar ist,
**dadurch gekennzeichnet,**
**dass** die Steuernocke (4.1) mit dem zweiten Kipphebel (2.2) in Wirkkontakt steht.

2. Vorrichtung nach Anspruch 1,
**dadurch gekennzeichnet,**
**dass** das Stellelement (5) eine Sperrrichtung aufweist, die der Richtung einer zwischen dem ersten Kipphebel (2.1) und dem zweiten Kipphebel (2.2) wirkenden Sperrkraft entspricht und die Sperrrichtung mit Bezug zu einer Mittelachse (2.3) der Kipphebelwelle (2) senkrecht und mit Abstand zu dieser angeordnet ist.

3. Vorrichtung nach Anspruch 1,
**dadurch gekennzeichnet,**
**dass** zwischen dem ersten Kipphebel (2.1) und dem zweiten Kipphebel (2.2) ein mit Bezug zu einer Schwenkbewegung auf der Kipphebelwelle (2) durch das Stellelement (5) einstellbarer Leerwinkel α vorgesehen ist.

4. Vorrichtung nach einem der vorhergehenden Ansprüche,
**dadurch gekennzeichnet,**
**dass** das Stellelement (5) als bewegbarer Kolben ausgebildet und mit einer Steuerleitung (6) sowie einem Steuerventil (7) für Druckmittel verbunden ist.

5. Vorrichtung nach einem der vorhergehenden Ansprüche,
**dadurch gekennzeichnet,**
**dass** die Steuerleitung (6) ein Rückschlagventil (8) aufweist, dem eine Bypassleitung zugeordnet ist.

6. Vorrichtung nach einem der vorhergehenden Ansprüche,
**dadurch gekennzeichnet,**
**dass** der Kolben (5) innerhalb eines mit der Steuerleitung verbundenen Druckmittelzylinders (9) bewegbar angeordnet ist und mit einer ersten Stirnseite (5.1) gegen den ersten Kipphebel (2.1) mittel- oder unmittelbar anlegbar ist.

7. Vorrichtung nach einem der vorhergehenden Ansprüche,
**dadurchgekennzeichnet,**
**dass** dem Kolben (5) innerhalb des Druckmittelzylinders (9) ein der Druckkraft des Druckmittels entgegenwirkendes Rückstellelement (10) zugeordnet ist.

8. Vorrichtung nach einem der vorhergehenden Ansprüche,
**dadurch gekennzeichnet,**
**dass** der erste Kipphebel (2.1) auf der Kipphebelwelle (2) oder auf dem zweiten Kipphebel (2.2) schwenkbar gelagert ist.

9. Vorrichtung nach einem der vorhergehenden Ansprüche,
**dadurch gekennzeichnet,**
**dass** der erste Kipphebel (2.1), das Stellelement (5) und der zweite Kipphebel (2.2) eine Baueinheit bilden.

10. Vorrichtung nach einem der vorhergehenden Ansprüche,
**dadurch gekennzeichnet,**
**dass** wahlweise die Steuernocke (4.1) mit dem ersten Kipphebel (2.1) und die Zusatznocke (4.2) nur mit dem zweiten Kipphebel (2.1) in Wirkkontakt steht.

## Claims

1. Valve mechanism (1) for piston engines, comprising at least one control cam (4:1), an auxiliary cam (4.2), a first rocker arm (2.1) and a second rocker arm (2.2) pivotably mounted on a rocker arm shaft (2), wherein the first rocker arm (2.1) is in active contact with at least one first cylinder valve (3.1), at least the auxiliary cam (4.2) is in active contact with the second rocker arm (2.2) and the second rocker arm (2.2) can be brought into power flow with the first rocker arm (2:1) by way of an actuating element (5),
**characterised in that**
the control cam (4,1) is in active contact with the second rocker arm (2.2).

2. Device according to claim 1,
**characterised in that**
the actuating element (5) has a blocking direction which corresponds to the direction of a blocking powder acting 6etuveeit the first rocker arm (2.1) and the second rocker arm (2.2), and **in that** the blocking direction is vertical to and at a distance from a central axis (2.3) of the rocket arm shaft (2).

3. Device according to claim 1,
**characterised in that**
a free angle α adjustable by means of the actuating element (5) with respect to a pivoting motion on the rocker arm shaft (2) is provide between the first rocker arm (2.1) and the second rocker arm (2.2)

4. Device according to arty of the preceding claims,
**characterised in that**
the actuating element (5) is designed as a movable piston and connected to a control line (6) and a control valve (7) for pressure fluid.

5. Device according to arty of the preceding cairns,
**characterised in that**
the control line (6) comprises a check valve (8) to which a bypass line is assigned.

6. Device according to any of the preceding claims,
**characterised in that**
the piston (5) is movably located within a pressure fluid cylinder (9) connected to the control line and can bear either indirectly or directly against the first rocker arm (2.1) with a first end face (5.1).

7. Device according to any of the preceding claims,
**characterised in that**
a return element (10) acting against the force of the pressure fluid is assigned to the piston (5) within the pressure fluid cylinder (9),

8. Device according to any of the preceding claims,
**characterised in that**
the first rocker arm (2.1) is pivotably mounted on the rocker arm shaft (2) or on the second rocker arm (2.2);

9. Device according to any of the preceding claims,
**characterised in that**
the first rocker arum (2.1), the actuating clement (5) and the second locker arm (2.2) farm an assembly.

10. Device according to any of the preceding claims,
**characterised in that**
optionally the control cam (4.1) is in active contact with the second rocker arm (2.1) and the auxiliary cam (4.1) is in active contact only with the second rocker arm (2.1).

## Revendications

1. Entraînement de soupapes (1) destiné à des moteurs à combustion interne à pistons avec au moins une came dé commande (4.1), une came supplémentaire (4.2), un premier culbuteur (2.1) et un second culbuteur ( (2.2) qui sont disposés sur une arbre de culbuteur (2) de façon tourner, le premier culbuteur (2.1) se trouve en contact actif avec au moins une première soupape de cylindre (3.1), vau moins la came supplémentaire (4.2) se trouve en contact actif avec le deuxième culbuteur (2,2), et le deuxième culbuteur (2.2) peut être amené en liaison de force avec le premier culbuteur (2.1) par l'intermédiaire d'un actionneur (5), **caractérisé en ce que** la came de commande (4.1) se trouve en contact actif avec le deuxième culbuteur (22).

2. Dispositif selon la revendication 1, **caractérisé en ce que** l'actionneur (5) présente un sens de blocage qui correspond au sens d'une force de blocage agissant entre le premier culbuteur (2.1) et le second culbuteur (2.2) et le sens de blocage est placé par rapport une ligne médiane (2.3) de l'arbre de culbuteur (2) perpendiculairement et à distance de celle-ci.

3. Dispositif selon la revendication 1, **caractérisé en ce qu'**il est prévu entre le premier culbuteur (2.1) et le second culbuteur (2.2) un angle vide α qui peut être régie par l'actionneur (5) par rapport à un mouvement de bascule sur l'arbre de culbuteur (2).

4. Dispositif selon l'une quelconque des revendications précédentes, **caractérisé en ce que** l'actionneur (5) est formé en tant que piston mobile et relié à un câble-pilote (6) et à une vanne de commande (7) pour un fluide sous pression.

5. Dispositif selon l'une quelconque des revendications précédentes, **caractérisé en ce que** le câble-pilote (6) présente un clapet anti-retour (8) qui est associés à une conduite de dérivation.

6. Dispositif selon l'une quelconque des revendications précédentes, **caractérisé en ce que** le pison (5) est dispose de manière à pourvoir se déplacer à l'intérieur d'un vérin (9) à fluide sous pression relié au câble-pilote et qui peut être appliqué directement ou indirectement contre le premier culbuteur (2.1).

7. Dispositif salon l'une quelconque des revendications précédentes, **caractérisé en ce que** le piston (5) est associé à l'intérieur du vérin (9) à fluide sous pression à un élément de rappel (10) agissant contre la pression du fluide sous pression.

8. Dispositif selon l'une quelconque des revendications précédentes, **caractérisé en ce que** le premier culbuteur (2.1) est monté pivotant sur l'arbre (2) de culbuteur ou sur le second culbuter (2.2).

9. Dispositif selon l'une quiconque des revendications précédentes, **caractérisé en ce que** le premier culbuteur (2.1), l'actionneur (5) et le second culbuteur (2.2) forment une unité modulaire.

10. Dispositif selon l'une quelconque des revendications précédentes, **caractérisé en ce que** la came de commande (4.1) se trouve éventuellement en contact actif avec le premier culbuteur (2.1) et la came supplémentaire (4.2) se trouve en contact actif uniquement avec le second culbuteur (2.1).
